# EUROPÄISCHE PATENTSCHRIFT

(11) **EP 1 209 263 B1**
(45) Veröffentlichungstag und Bekanntmachung des Hinweises auf die Patenterteilung: **11.05.2005**
(21) Anmeldenummer: 01126068.4
(22) Anmeldetag: 02.11.2001
(51) Int. Cl.: D01H 13/30, D01H 7/88

(54) **Faden-Benetzungseinrichtung, inbesondere für eine Doppeldraht-Zwirnspindel, sowie mit einer solchen Faden-Benetzungseinrichtung ausgerüstete Doppeldraht-Zwirnspindel**
Yarn moistening device, particularly for a two-for-one twisting spindle, and a two-for-one twisting spindle equipped with such a yarn moistening device
Dispositif pour remplir de liquide mouillant, en particulier pour une broche à retordre à double torsion, et une broche à retordre à double torsion equipée avec le dit dispositif

(30) Priorität: 25.11.2000 DE 10058732
(43) Veröffentlichungstag der Anmeldung: 29.05.2002
(73) Patentinhaber: Saurer GmbH & Co. KG, 41069 Mönchengladbach (DE)
(72) Erfinder: Giesen, Horst, 13822 Mosso-Biella (IT)
(74) Vertreter: Sroka, Peter-Christian, Dipl.-Ing.

(56) Entgegenhaltungen:
- DE-B- 1 259 751
- US-A- 4 573 314
- US-A- 4 759 175

## Beschreibung

Die Erfindung betrifft eine Faden-Benetzungseinrichtung, insbesondere für eine Doppeldraht-Zwirnspindel, sowie eine Doppeldraht-Zwirnspindel mit einer auf das obere Ende der Spindelhohlachse aufgesetzten Fadenbenetzungseinrichtung. Eine derartige Fadenbenetzungseinrichtung enthält einen Speicherbehälter und einen in diesen eintauchenden, porösen Netzkörper mit Kapillarwirkung, der eine sich in Richtung der Spindelhohlachse verjüngende Fadendurchlauföffnung aufweist.

Eine derartige Doppeldraht-Zwirnspindel bzw. eine einer Doppeldraht-Zwirnspindel zugeordenete Faden-Benetzungseinrichtung sind beschrieben in der DE 23 17 053 (= US 3,864,901) und in der DE 34 09 233 C1 (= US 4,573,314).

Ein wesentlicher Teil bei einer derartigen Benetzungseinrichtung ist ein poröser, vorzugsweise aus einem Sinterwerkstoff bestehender Netzkörper, der teilweise in den Speicherbehälter eingetaucht ist und dort direkt und/oder zusätzlich über ein Dochtsystem das Netz- oder Schmiermittel aufnimmt. Im Betrieb der Doppeldraht-Zwirnspindel streift der Faden am Netzkörper, vorzugsweise an der sich ballig nach innen verjüngenden Fadendurchlauföffnung desselben entlang und übernimmt dabei Schmier- oder Netzmittel, das durch den Netzkörper infolge Kapillar- und Saugwirkung aus dem Speicherbehälter der von dem Faden überstrichene Netzkörper-Oberfläche zugeführt wird und darauf einen dünnen Netzmittel bzw. Schmiermittelfilm bildet. Wenn der Faden diesen Film abstreift, wird das Gleichgewicht im Netzkörper-Kapilarsystem verändert und neues Netz- bzw. Schmiermittel zur Oberfläche transportiert. Dieser Vorgang läuft kontinuierlich ab.

Unter bestimmten Betriebsbedingungen kann der Fall eintreten, daß dem von dem Faden überstrichenen Netzkörper-Oberfläche mehr Netzmittel zugeführt wird, als von dem Faden aufgenommen werden kann. Dadurch entsteht die Gefahr, daß überschüssiges Netzmittel in den Bereich der Spindelhohlachse, beispielsweise in die dort angebrachte Fadenbremse, eintropft, was zu Störungen des Betriebsablaufs führen kann.

Eine in der DE 36 08 436 A1 in Verbindung mit einer Doppeldraht-Zwirnspindel beschriebene Fadenbenetzungseinrichtung gemäß dem Oberbegriff des Patentanspruchs 1 hat einen zweiteiligen porösen Netzkörper. Der eine Teil enthält mehrere in den Speicherbehälter eintauchende Dochte aus Filz oder einem anderen saugfähigen Material, die in den zweiten Netzkörperteil eingesetzt sind, der aus einem porösen und festen Polyolefinharz besteht und die sich in Fadenlaufrichtung verjüngende Fadendurchlauföffnung aufweist. Das untere Ende dieser Fadendurchlauföffnung mündet in eine im wesentlichen trichterförmige, in einer Abdeckkappe angebrachten Öffnung, die ihrerseits in das Fadeneinlaufrohr der Doppeldraht-Zwirnspindel mündet, derart, daß auch bei dieser Fadenbenetzungseinrichtung überschüssiges Netzmittel ungehindert in das Fadeneinlaufrohr und damit in die daran anschließende Spindelhohlachse einläuft.

Der Erfindung liegt die Aufgabe zugrunde, eine mit einer Faden-Benetzungseinrichtung ausgerüstete Doppeldraht-Zwirnspindel bzw. eine entsprechende Faden-Benetzungseinrichtung so zu gestalten, daß der Eintritt von überschüssigem Netzmittel in den Bereich der Spindelhohlachse der Doppeldraht-Zwirnspindel verhindert wird.

Zur Lösung dieser Aufgabe sind die erfindungsgemäße Doppeldraht-Zwirnspindel bzw. eine entsprechende Faden-Benetzungseinrichtung für sich allein betrachtet, dadurch gekennzeichnet, daß das innere Ende der Fadendurchlauföffnung über mindestens einen Netzmittel-Rücklaufkanal mit dem Speicherbehälter in Verbindung steht.

Auf diese Weise kann sich nicht von dem Faden aufgenommenes und damit überschüssiges Netzmittel nicht oberhalb der Spindelhohlachse akkumulieren kann sondern wird unmittelbar wieder in den Speicherbehälter zurückgefördert.

Das innere Ende der Fadendurchlauföffnung hat vorzugsweise einen größeren Durchmesser als die Fadeneinlauföffnung eines in der Verlängerung der Spindelhohlachse befindlichen Fadeneinlaufrohrs, dessen oberes Ende von einer Auffangkammer für überschüssiges Netzmittel umgeben ist, wobei dann diese Auffangkammer mit dem Speicherbehälter durch einen oder mehrere Rücklaufkanäle in Verbindung steht.

Bei einem in der DE 34 09 239 C1, insbesondere Figur 2, dargestellten System, bei dem die Benetzungseinrichtung einen durch den Speicherbehälter hindurchgeführten und an die Spindelhohlachse anschließenden Rohrstutzen aufweist, auf den der in den Speicherbehälter ragende Abschnitt des Netzkörpers aufgeschoben ist, liegt gemäß weiterer Ausgestaltung der Erfindung jeder Rücklaufkanal zwischen der Außenwand des Rohrstutzens und der Innenwand des in den Speicherbehälter ragenden Netzkörperabschnitts.

Die Erfindung wird im folgenden anhand der Zeichnung näher beschrieben, die eine bevorzugte Ausführungsform einer auf das obere Ende der Spindelhohlachse einer Doppeldraht-Zwirnspindel aufgesetzten Faden-Benetzungseinrichtung im Schnitt zeigt.

In der Zeichnung ist als Teil einer Doppeldraht-Zwirnspindel nur das obere Ende der Spindelhohlachse 1 schematisiert dargestellt. Die Faden-Benetzungseinrichtung 2 enthält zum Aufschieben auf die Spindelhohlachse 1 einen inneren Rohrstutzen 3, einen an das untere Ende des Rohrstutzens 3 angesetzten bzw. angeformten Speicherbehälterboden 4, eine beispielsweise kegelstumpfförmige Behälterwand 5, und einen ringförmigen Behälterdeckel 6 mit einem daran angesetzten bzw. angeformten Rohrstutzen 7, in den ein zweigeteilter Netzkörper 8, 9 aus porösem Material mit Kapillarwirkung eingesetzt ist. Der untere in den Speicherbehälter 4, 5 6 eintauchende, vorzugsweise rotationssymmetrische Netzkörperabschnitt 8 besteht aus einem Sintermaterial mit gröberer Körnung, während der obere, rotationssymmetrische Netzkörperabschnitt 9 aus einem Sintermaterial mit dem gegenüber feinerer Körnung besteht. Der obere Netzkörperabschnitt 9 hat eine sich im wesentlichen trichterförmig nach unten verjüngende Fadendurchlauföffnung 9.2 mit im wesentlichen balliger Konfiguration und ist mit einem Bund 9.1 auf dem oberen Ende des Rohrstutzens 7 abgestützt. Die Oberseite des oberen Netzkörperabschnitts 9 ist von einem vorzugsweise austauschbaren Dosierblech 11 abgedeckt, um die Kontaktfläche zwischen dem in die Fadendurchlauföffnung 9.2 einlaufenden Fadens und der balligen Innenwand dieser trichterförmigen Durchlauföffnung 9.2 einstellen zu können. Das Dosierblech 11 ist mittels eines Klemmrings 11.1 auf dem oberen Ende des Rohrstutzens 7 befestigt.

Das innere Ende der Fadendurchlauföffnung 9.2 hat einen größeren Durchmesser als die Fadeneinlauföffnung eines in der Verlängerung der Spindelhohlachse 1 befindlichen Fadeneinlaufrohrs 10, das entweder Teil der Spindelhohlachse 1 selbst sein kann oder in das obere Ende des bis auf das Fadeneinlaufrohr verschlossenen Rohrstutzens 3 eingesetzt ist. Das obere Ende des Fadeneinlaufrohres 10 liegt oberhalb der Oberseite des Rohrstutzens 3 und bildet damit im wesentlichen ein Wehr, das von einer Netzmittel-Auffangkammer umgeben ist, die in einen Ringspalt zwischen dem Rohrstutzen 3 und dem unteren Netzkörperabschnitt 8 geöffnet ist. Dieser Ringspalt bildet damit einen Rücklaufkanal, durch den überschüssiges Netzmittel unmittelbar in den Speicherbehälter zurückfließen kann.

In den Speicherbehälter 4, 5, 6 münden ein nicht zur Erfindung gehörendes Füllventil 12 sowie ein Ent- und Belüftungsventil 13.

An Stelle eines durch den Ringspalt gebildeten Rücklaufkanals können auch ein oder mehrere axial verlaufende Nuten zwischen der Außenwand des Rohrstutzens 3 und der Innenwand des unteren Netzkörperabschnitts 8 vorgesehen sein, vorzugsweise an der Innenwand des Netzkörperabschnitts 8.

## Patentansprüche

1. Faden-Benetzungseinrichtung, insbesondere für eine Doppeldraht-Zwirnspindel, mit einem Speicherbehälter (4, 5, 6) und einem in diesen eintauchenden, porösen Netzkörper (8, 9) mit Kapillarwirkung, der eine sich in Fadenlaufrichtung verjüngende Fadendurchlauföffnung (9.2) aufweist, **dadurch gekennzeichnet, daß** das innere Ende der Fadendurchlauföffnung (9.2) über mindestens einen Netzmittel-Rücklaufkanal mit dem Speicherbehälter (4, 5, 6) in Verbindung steht.

2. Doppeldraht-Zwirnspindel mit einer auf das obere Ende der Spindelhohlachse aufgesetzten Faden-Benetzungseinrichtung (2), die einen Speicherbehälter (4, 5, 6) und einen in diesen eintauchenden, porösen Netzkörper (8, 9) mit Kapillarwirkung enthält, der eine sich in Richtung der Spindelhohlachse verjüngende Fadendurchlauföffnung (9.2) aufweist, **dadurch gekennzeichnet, daß** das innere Ende der Fadendurchlauföffnung (9.2) über mindestens einen Netzmittel-Rücklaufkanal mit dem Speicherbehälter (4, 5, 6) in Verbindung steht.

3. Doppeldraht-Zwirnspindel nach Anspruch 2, **dadurch gekennzeichnet, daß** das innere Ende der Fadendurchlauföffnung (9.2) einen größeren Durchmesser hat als die Fadeneinlauföffnung eines in der Verlängerung der Spindelhohlachse (1) befindlichen Fadeneinlaufrohres 10, dessen oberes Ende von einer Auffangkammer für überschüssiges Netzmittel umgeben ist, und daß diese Auffangkammer mit dem Speicherbehälter (4, 5, 6) durch einen oder mehrere Rücklaufkanäle in Verbindung steht.

4. Doppeldraht-Zwirnspindel nach Anspruch 2, bei der die Benetzungseinrichtung einen durch den Speicherbehälter hindurchgeführten und an die Spindelhohlachse (1) anschließenden Rohrstutzen (3) aufweist, auf den der in den Speicherbehälter (4, 5, 6) ragende, untere Abschnitt des Netzkörpers (8, 9) aufgeschoben ist, **dadurch gekennzeichnet, daß** jeder Rücklaufkanal zwischen der Außenwand des Rohrstutzens (3) und der Innenwand des in den Speicherbehälters ragenden Netzkörperabschnitts (8) liegt.

5. Doppeldraht-Zwirnspindel nach Anspruchn 4, **dadurch gekennzeichnet, daß** zwischen der Außenwand des Rohrstutzens (3) und der Innenwand des Netzkörpers ein Ringspalt als Rücklaufkanal freigelassen ist.

6. Doppeldraht-Zwirnspindel nach Anspruch 4, **gekennzeichnet durch** mindestens eine axial verlaufende Nut zwischen der Außenwand des Rohrstutzens und der Innenwand des Netzkörpers.

7. Doppeldraht-Zwirnspindel nach Anspruch 6, **dadurch gekennzeichnet, daß** jede Nut an der Innenwand des Netzkörpers angebracht ist.

8. Doppeldraht-Zwirnspindel nach einem der Ansprüche 2 - 7, **dadurch gekennzeichnet, daß** der Netzkörper zweigeteilt ist und einen unteren Abschnitt (8) aus einem Sintermaterial gröberer Körnung und einen oberen Abschnitt (9) aus einem Sintermaterial mit demgegenüber feinerer Körnung aufweist.

## Claims

1. A thread moistening device, in particular for a double-twist spindle, having a reserve container (4, 5, 6) and a porous moistening element (8, 9) which dips into the latter, has a capillary action and has a thread passage opening (9.2) tapering in the direction in which the thread runs, **characterised in that** the inner end of the thread passage opening (9.2) is connected to the reserve container (4, 5, 6) by way of at least one moistening agent return channel.

2. A double-twist spindle having a thread moistening device (2) which is placed on the upper end of the spindle hollow shaft and contains a reserve container (4, 5, 6) and a porous moistening element (8, 9) which dips into the latter, has a capillary action and has a thread passage opening (9.2) tapering in the direction of the spindle hollow shaft, **characterised in that** the inner end of the thread passage opening (9.2) is connected to the reserve container (4, 5, 6) by way of at least one moistening agent return channel.

3. A double-twist spindle according to Claim 2, **characterised in that** the inner end of the thread passage opening (9.2) has a larger diameter than the thread inlet opening of a thread inlet tube (10) which is located in an extension to the spindle hollow shaft (1) and whereof the upper end is surrounded by a collection chamber for excess moistening agent, and **in that** this collection chamber is connected to the reserve container (4, 5, 6) by one or more return channels.

4. A double-twist spindle according to Claim 2, in which the moistening device has a tubular connection piece (3) which is guided through the reserve container and adjoins the spindle hollow shaft (1) and onto which the lower portion of the moistening element (8, 9), projecting into the reserve container (4, 5, 6), is pushed, **characterised in that** each return channel lies between the outer wall of the tubular connection piece (3) and the inner wall of the moistening element portion (8) projecting into the reserve container.

5. A double-twist spindle according to Claim 4, **characterised in that** an annular gap is left free as a return channel between the outer wall of the tubular connection piece (3) and the inner wall of the moistening element.

6. A double-twist spindle according to Claim 4, **characterised by** at least one axial groove between the outer wall of the tubular connection piece and the inner wall of the moistening element.

7. A double-twist spindle according to Claim 6, **characterised in that** each groove is made in the inner wall of the moistening element.

8. A double-twist spindle according to one of Claims 2 - 7, **characterised in that** the moistening element is divided into two and has a lower portion (8) made from a sintered material of relatively coarse particles and an upper portion (9) made from a sintered material having finer particles than the latter.

## Revendications

1. Dispositif de mouillage de fil, en particulier pour une broche de retordage à double torsion, avec un réservoir (4, 5, 6) et un élément de mouillage (8, 9) poreux plongeant dans celui-ci et avec effet de capillarité, lequel présente une ouverture de traversée du fil (9.2) s'amenuisant en direction de la course du fil, **caracterisé en ce que** l'extrémité intérieure de l'ouverture de traversée du fil (9.2) est en liaison avec le réservoir (4, 5, 6) via au moins un canal de reflux de l'agent mouillant.

2. Broche de retordarge à double torsion avec un dispositif de mouillage du fil (2) placé sur l'extrémité supérieure de l'axe creux de la broche, lequel comprend un réservoir (4, 5,6) et un élément de mouillage (8, 9) poreux plongeant dans celui-ci avec effet de capillarité, lequel présente und ouverture de traversée du fil (9.2) s'amenuisant en direction de la course du fil, **caractérisée en ce que** l'extrémité intérieure de l'ouverture de traversée du fil (9.2) est en liaison avec le réservoir (4, 5, 6) via au moins un canal de retour de l'agent mouillant.

3. Broche de retordage à double torsion selon la revendication 2, **caractérisée en ce que** l'extrémité intérieure de l'ouverture de traversée du fil (9.2) possède un diamètre plus grand que l'ouverture d'introduction du fil d'un tube d'introduction du fil (10) se trouvant dans le prolongement de l'axe creux de la broche (1), dont l'extrémité supérieure est entourée par une chambre de captage de l'agent mouillant superflus, et **en ce que** cette chambre de captage est en liaison avec le réservoir (4, 5, 6) grâce à un ou plusieurs canaux de reflux.

4. Broche de retordage à double torsion selon la revendication 2, pour laquelle le dispositif de mouillage présente und tubulure (3) traversant le réservoir et en jonction avec l'axe creux de la broche (1), par-dessus laquelle la partie inférieure de l'élément de mouillage (8, 9) s'étendant à l'intérieur du réservoir (4, 5, 6) est poussée, **caractérisée en ce que** chaque canal de reflux est situé entre la paroi externe de la tubulure (3) et la paroi interne de la partie de l'élément de mouillage (8) s'étendant à l'intérieur du réservoir.

5. Broche de retordage à double torsion selon la revendication 4, **caractérisée en ce que** entre la paroi externe de la tubulure (3) et la paroi interne de l'élément de mouillage, une fente annulaire est laissée libre formant le canal de reflux.

6. Broche de retordage à double torsion selon la revendication 4, **caractérisée par** au moins une rainure s'étendant axialement entre la paroi externe de la tubulure et la paroi interne de l'élément de mouillage.

7. Broche de retordage à double torsion selon la revendication 6, **caractérisée en ce que** chaque rainure est aménagée sur la paroi interne de l'élément de mouillage.

8. Broche de retordage à double torsion selon l'une quelconque des revendications 2 - 7, **caractérisée en ce que** l'élément de mouillage est divisé en deux et présente une partie inférieure (8) en une matière frittée de granularité plus grossière, et une partie supérieure (9) en une matière frittée d'une granularité comparativement plus fine.
